# EUROPÄISCHE PATENTSCHRIFT

(11) **EP 3 286 805 B1**
(45) Veröffentlichungstag und Bekanntmachung des Hinweises auf die Patenterteilung: **13.03.2019**
(21) Anmeldenummer: 16717257.6
(22) Anmeldetag: 19.04.2016
(51) Int. Cl.: H01R 12/72, H01R 12/89, H01R 13/193

(54) **STECKSYSTEM MIT VERSCHLEISSARMER KONTAKTIERUNG**
PLUG SYSTEM HAVING LOW-WEAR CONTACTING
SYSTÈME D'ENFICHAGE AVEC MISE EN CONTACT À FAIBLE USURE

(30) Priorität: 23.04.2015 DE 202015003001 U
(43) Veröffentlichungstag der Anmeldung: 28.02.2018
(73) Patentinhaber: Rosenberger Hochfrequenztechnik GmbH & Co. KG, 83413 Fridolfing (DE)
(72) Erfinder: DANDL, Christian, 83413 Fridolfing (DE); TATZEL, Frank, 5121 Ostermiething (AT)
(74) Vertreter: Zeitler Volpert Kandlbinder Patent- und Rechtsanwälte Partnerschaft mbB
(86) Internationale Anmeldenummer: PCT/EP2016/000635
(87) Internationale Veröffentlichungsnummer: WO 2016/169647

(56) Entgegenhaltungen:
- WO-A1-96/32831
- WO-A1-2015/006644
- DE-A1-102009 036 807
- US-A- 5 277 611
- US-A- 5 319 523
- US-A1- 2002 064 988

## Beschreibung

Die Erfindung betrifft ein Stecksystem, umfassend ein Steckteil mit mindestens einem Kontaktelement und ein Gegensteckteil mit mindestens einer Kontaktstelle an einer etwa parallel zu einer Einsteckrichtung verlaufenden Kontaktträgerfläche. Das Steckteil ist in der Einsteckrichtung derart in das Gegensteckteil einsteckbar, dass das Kontaktelement dabei in elektrischen Kontakt mit der Kontaktstelle des Gegensteckteils kommt.

Derartige Stecksysteme sind insbesondere zur Übertragung zahlreicher Signale auf engem Raum geeignet. In diesem Fall weist das Steckteil eine Vielzahl von Kontaktelementen und das Gegensteckteil eine Vielzahl von Kontaktstellen (bzw. Kontaktpads) an der Kontaktträgerfläche auf, die beim Zusammenstecken von Steckteil und Gegensteckteil in elektrischen Kontakt mit dem jeweils zugehörigen Kontaktelement gebracht werden.

Zur Übertragung vieler Signale oder Strompfade auf engem Raum kommen herkömmlicherweise häufig Leiterplatten bzw. Platinen (Printed Circuit Boards, PCBs) zum Einsatz, deren Oberfläche zumindest bereichsweise als Kontaktträgerfläche ausgebildet ist, die die Kontaktstellen trägt. Die Kontaktstellen können als offen liegende, vergoldete Kontaktflächen oder aus Kupfer ausgebildet sein, das auf die Kontaktträgerfläche aufgebracht ist, bzw. galvanisch veredelt sein. Soll von einer solchen Platine ein Signal auf einen anderen Leiter (Kabel, Steckverbinder, weitere Platine) übertragen werden, so gibt es mehrere Möglichkeiten, eine elektrisch leitende Verbindung herzustellen. Zum einen kann man den Kontaktpartner direkt auf die Platine löten. Dies ist eine sehr zuverlässige Methode, um Signale möglichst verlustfrei zu übertragen. Der große Nachteil dieser Verbindung ist, dass sie nicht mehr lösbar ist. Hinzu kommen die längeren Montagezeitgen und die thermische Belastung.

Ebenso ist es Stand der Technik, dass es auch lösbare Verbindungen zwischen Platinen und anderen Signalleitern gibt. Diese sind vielfach derart gestaltet, dass metallische Kontaktelemente eines Steckteils beim Steckvorgang direkt auf der Kontaktträgerfläche der Platine entlanggleiten und bis in eine Endlage (komplett gesteckt) weitergeschoben werden. Unter einem "Steckteil" wird dabei ein beliebiger Steckverbinder wie etwa eine steckbare Platine, ein Buchsenteil, ein Steckerteil etc. verstanden, der zum Zusammenstecken bzw. zum Verkuppeln mit einem komplementär gestalteten "Gegensteckteil" eingerichtet ist, wobei in einer verkuppelten Endstellung elektrische Signale oder Ströme von den Kontaktelementen des Steckteils auf die Kontaktstellen des Gegensteckteils übertragen und werden können. Die verkuppelte Endstellung ist dabei vorzugsweise lösbar, so dass das Steckteil und das Gegensteckteil wieder voneinander entkuppelbar sind.

Ein herkömmliches Stecksystem ist beispielhaft und vereinfacht in den Figuren 6a bis 6d dargestellt: Bezugszeichen 10' bezeichnet das mehrere Kontaktelemente 30' tragende Steckteil und Bezugszeichen 20' bezeichnet das als Platine ausgebildete Gegensteckteil, das an einer Kontaktträgerfläche mehrere Kontaktstellen 44' in Form von Kontaktpads hat. Zum Verkuppeln wird das Steckteil 10' in einer parallel zu der Kontaktträgerfläche verlaufenden Einsteckrichtung S in Richtung auf das Gegensteckteil 20' bewegt (Fig. 6a), bis die als Kontaktfedern ausgebildeten Kontaktelemente 30' in Anlage an die Kontaktträgerfläche kommen (Fig. 6b).

Im Verlauf der weiteren Einsteckbewegung werden die Kontaktelemente 30' durch die Kontaktträgerfläche komprimiert und in schleifender Anlage entlang der Kontaktträgerfläche bewegt (Fig. 6c), bis die Kontaktelemente 30' schließlich den Kontaktstellen 44' gegenüberliegen und diese elektrisch kontaktieren (Fig. 4d). Im Verlauf der Schleifbewegung von Fig. 6c nach Fig. 6d drücken die Kontaktelemente 30' notwendigerweise durchgehend mit einer vollen Kontaktnormalkraft auf die Kontaktträgerfläche. Diese lange Reibstreckt bedeutet viel Abrieb.

Beim Schleifen mit hoher Druckkraft über die gesamte Länge der Kontaktträgerfläche erzeugen die Kontaktelemente 30' ungewünschten Abrieb. Bei jedem Steckvorgang wird somit ein gewisser Teil der Kontaktbeschichtung abgetragen, womit sich der Übergangswiderstand stetig erhöht und zugleich die Verschmutzung im Kontaktbereich durch leitende Späne o.dgl. zunimmt. Dies kann zur Folge haben, dass es zwischen den Kontaktstellen der Platine zu einem drastisch reduzierten Isolationswiderstand bis hin zum Kurzschluss kommen kann.

Als weiterer Nachteil bekannter Stecksysteme sei genannt, dass sich aufgrund der o.g. Kontaktnormalkräfte mit zunehmender Signalzahl auch die Gesamtsteckkraft erhöht, da die Kontaktnormalkraft während des gesamten Steckvorgangs eine dementsprechende Reibkraft zwischen Kontaktelement und Stelle der Platine erzeugt, welche die in Steckrichtung aufzubringende Steckkraft erhöht.

Aus der US 5 277 611 A ist eine Anordnung zum Verbinden eines elektrischen Verbinders mit einer passenden Schaltungsplatine bekannt. Der Verbinder umfasst ein dielektrisches Gehäuse mit oberer und unterer Wand, die über voneinander beabstandete Seitenwände miteinander verbunden sind. Die obere und untere Wand bilden einen Schacht zur Aufnahme der passenden Schaltungsplatine. In dem Gehäuse sind mehrere Anschlussklemmen angeordnet, die Kontaktabschnitte entlang des Schachtes zur Aufnahme von Kontaktflächen auf der Schaltungsplatine ausbilden. Durch die obere und untere Wand des Gehäuses erstreckt sich wenigstens ein Paar fluchtende Öffnungen und eine Öffnung in der Schaltungsplatine ist derart angeordnet und ausgebildet, dass diese mit den Öffnungen in dem Gehäuse fluchtet, wenn die Schaltungsplatine in dem Schacht eingeschoben ist. Ein Befestigungselement ist zur Aufnahme in den Gehäuseöffnungen sowie den fluchtenden Platinenöffnungen vorgesehen, um die Platine in dem Verbinder zu befestigen. Das Befestigungselement ist derart ausgebildet, dass es die obere und untere Wand des Gehäuses einklemmt. Die Höhe des Schachtes ist größer als die Dicke der Schaltungsplatine, so dass die Platine im Verbinder schwimmend gelagert ist, wobei die Klemmkräfte des Befestigungselementes gegen die obere und untere Wand des Gehäuses nicht auf die Schaltungsplatine übertragen werden. Trotzdem unterliegen die Kontaktflächen bei jedem Steckvorgang einem hohen mechanischen Verschleiß, da der Kontaktdruck während der Steckvorgänge bereits vollständig vorhanden ist.

US2002064988 offenbart ein Steckersystem gemäß dem Oberbegriff des Anspruchs 1.

In Anbetracht der beschriebenen Probleme war es die Aufgabe der vorliegenden Erfindung, ein Stecksystem zu entwickeln, welches eine hohe Kanalzahl auf engem Raum erlaubt. Dabei soll das Verschleißverhalten der Kontaktpartner optimiert werden, und die Steckkräfte sollen so gering wie möglich sein, um den Einsteckvorgang zu erleichtern. Gleichzeitig sollen jedoch die Kontaktkräfte ausreichend hoch sein, um eine sichere Übertragung von sowohl Hochfrequenzsignalen als auch von Versorgungsströmen zu gewährleisten.

Diese Aufgabe wird erfindungsgemäß durch ein Stecksystem gemäß Anspruch 1 gelöst. Vorteilhafte Weiterbildungen der Erfindung sind in den abhängigen Ansprüchen beschrieben. Bei einem erfindungsgemäßen Stecksystem weist das Gegensteckteil eine der Kontaktträgerfläche in einer quer, insbesondere senkrecht, zu der Einsteckrichtung verlaufenden Anpressrichtung gegenüberliegende Gegendruckfläche auf. Die Kontaktträgerfläche ist derart beweglich an dem Gegensteckteil gehalten, dass sie in der Einsteckrichtung relativ zu der unbeweglich am Gegensteckteil gehaltenen Gegendruckfläche verschoben werden kann.

Folglich ist ein Zwischenraum zwischen der Kontaktträgerfläche und der Gegendruckfläche vorhanden, in dem das Kontaktelement des Steckteils in einer Endstellung aufnehmbar ist. In der Endstellung wird das Kontaktelement somit von der Gegendruckfläche gegen die Kontaktstelle der Kontaktträgerfläche gedrückt.

Mit anderen Worten ist die Kontaktträgerfläche derart beweglich an dem Gegensteckteil gehalten, dass sie beim Einstecken des Steckteils zusammen mit dem Kontaktelement in der Einsteckrichtung in die Endstellung verschieblich ist. Erst in der Endstellung wird das Kontaktelement in der quer zu der Einsteckrichtung verlaufenden Anpressrichtung gegen die Kontaktstelle gedrückt, wobei das Kontaktelement in der Endstellung in dem Zwischenraum zwischen der Gegendruckfläche und der Kontaktträgerfläche aufgenommen ist und dadurch gegen die Kontaktträgerfläche gedrückt wird, so dass ein zuverlässiger elektrischer Kontakt zwischen dem Kontaktelement und der Kontaktstelle hergestellt ist.

Erfindungsgemäß ist die Kontaktträgerfläche in der Einsteckrichtung verschieblich an dem Gegensteckteil gehalten. Dies hat den Vorteil, dass das Kontaktelement anders als bei herkömmlichen Stecksystemen beim Einstecken nicht unter Druck relativ zu der Kontaktträgerfläche bewegt wird und dabei über die Kontaktträgerfläche bzw. über die Kontaktstelle schleift. Vielmehr kann das Kontaktelement zunächst in eine Stellung gebracht werden, in der es der Kontaktstelle bereits korrekt positioniert gegenüberliegt (bevorzugt ohne daran anzuliegen), und erst anschließend wird die Kontaktträgerfläche zusammen mit dem Steckteil in die Einsteckrichtung bewegt, wodurch das Kontaktelement in dem Zwischenraum zwischen der Kontaktträgerfläche und der Gegendruckfläche eingeklemmt wird.

Die Erfindung beruht auf der Erkenntnis, dass die schleifende Relativbewegung zwischen den Kontaktpartnern bei herkömmlichen Stecksystemen zu den oben erläuterten Problemen führt und deshalb weitestgehend vermieden werden soll. Deshalb wird erfindungsgemäß das Kontaktelement in der Einsteckrichtung zusammen mit seinem Kontaktpartner - jedoch im Wesentlichen ohne Druckkraft in Normalenrichtung (Anpressrichtung) - bis in seine axiale Endlage bewegt, und erst dann wird es dadurch in der Anpressrichtung an die Kontaktstelle angedrückt, dass es zwischen Gegendruckfläche und Kontaktträgerfläche geklemmt wird. Eine schleifende Relativbewegung erfolgt dabei lediglich zwischen der Gegendruckfläche und dem Kontaktelement, nicht jedoch zwischen der Kontaktträgerfläche und dem Kontaktelement.

Um sicherzustellen, dass ein Anlagekontakt mit der Gegendruckfläche erst dann erfolgt, wenn das Kontaktelement der Kontaktstelle bereits im Wesentlichen korrekt positioniert gegenüberliegt, kann es zweckmäßig sein, dass die Kontaktträgerfläche in Richtung auf das Steckteil weiter vorragt als die Gegendruckfläche. In diesem Fall wird im Verlauf des Einsteckvorgangs zunächst das Kontaktelement korrekt bzgl. der Kontaktstelle positioniert, und erst beim weiteren Einstecken wird das Kontaktelement in Anlage an die in der Einsteckrichtung dahinter beginnende Gegendruckfläche gebracht.

Ferner wird erfindungsgemäß die zur Signalübertragung erforderliche Kontaktnormalkraft zwischen Kontaktstelle und Kontaktelement nicht dadurch generiert, dass die Federspannung des als Kontaktfeder ausgebildeten Kontaktelements zwischen einer Anlagefläche des Steckteils und der Kontaktträgerfläche des Gegensteckteils wirkt. Vielmehr wirkt gemäß der vorliegenden Erfindung die Federvorspannung des als Kontaktfeder ausgebildeten Kontaktelements vorzugsweise zwischen zwei Flächen des Gegensteckteils, nämlich zwischen der Gegendruckfläche und der Kontaktträgerfläche. Dies hat den Vorteil, dass die Federkraft von einem nicht am elektrischen Kontakt beteiligten Bauteil - nämlich der Gegendruckfläche - aufgenommen werden kann.

Eine zuverlässige Kontaktkraft zwischen dem Kontaktelement und der Kontaktstelle kann dadurch gewährleistet werden, dass das mindestens eine Kontaktelement flexibel und bevorzugt als elastische Kontaktfeder ausgebildet ist. Besonders viele Steckzyklen unter gleichbleibender Kontaktkraft sind dann erreichbar, wenn das Kontaktelement als Blattfederelement ausgebildet ist.

Wie bereits oben erläutert, ist das Blattfederelement in der Endstellung in einem Zwischenraum zwischen der Kontaktträgerfläche und der Gegendruckfläche aufgenommen und wird dadurch gegen die Kontaktstelle gedrückt. Im Hinblick auf eine gute Kontaktierung ist es dabei zweckmäßig, dass die Abmessung des Blattfederelements im entspannten Zustand in der Anpressrichtung größer ist als der Abstand zwischen der Kontaktträgerfläche und der dieser gegenüberliegenden Gegendruckfläche, vorzugsweise mehr als 1,1 mal so groß, insbesondere mehr als 1,2 mal so groß ist oder größer. Auf diese Weise wird eine gute Klemmwirkung erzielt, ohne dass eine übermäßige Steckkraft für den Einsteckvorgang erforderlich ist.

Gemäß einer besonders bevorzugten Ausführungsform der Erfindung weist das Blattfederelement einen im Wesentlichen in der Einsteckrichtung freitragend vorragenden ersten Blattfederteil mit einem ersten Anlagebereich zur Anlage an der Kontaktstelle auf. Zusätzlich kann das Blattfederelement einen von einem vorderen Ende des ersten Blattfederteils rückgebogenen zweiten Blattfederteil mit einer zweiten Anlagefläche zur Anlage an der Gegendruckfläche zum Ausüben von Druck auf das Blattfederelement in der Anpressrichtung aufweisen. In diesem Fall wird die Abmessung des Blattfederteils in der Anpressrichtung vorzugsweise zwischen dem ersten und dem zweiten Anlagebereich gemessen. Wenn das Blattfederelement in dem Zwischenraum zwischen der Gegendruckfläche und der Kontaktträgerfläche aufgenommen ist, wird der zweite Anlagebereich von der Gegendruckfläche gegen den ersten Anlagebereich gedrückt und das Blattfederelement in der Anpressrichtung dadurch insgesamt elastisch komprimiert. Alternativ oder zusätzlich kann es zweckmäßig sein, dass der zweite Blattfederteil eine zumindest abschnittsweise schräg bzgl. der Einsteckrichtung verlaufende Frontfläche aufweist, so dass das Blattfederteil beim Einstecken durch Druckkontakt mit der Gegendruckfläche allmählich zusammengedrückt wird und die Kontaktkraft allmählich aufgebaut werden kann. Eine derartige Ausformung des Kontaktelements ermöglicht eine gut dosierte und zuverlässig wirkende Kontaktkraft in der Endstellung.

Im Falle einer Vielzahl von Kontaktelementen können alle Kontaktelemente ähnlich oder im Wesentlichen identisch ausgebildet sein, wobei durch Wahl der Materialstärke, der Abmessung in der Anpressrichtung und der Formgebung der Blattfederelemente Einfluss auf die zum Verkuppeln erforderliche Einsteckkraft genommen werden kann.

Das erfindungsgemäße Stecksystem ist vorzugsweise zum Übertragen einer Vielzahl von Signalen eingerichtet, wobei in diesem Fall das Steckteil eine Mehrzahl (bspw. 5, 10, 30 oder mehr) von in einer Breitenrichtung (B) nebeneinander angeordneten Kontaktelementen und das Gegensteckteil eine Mehrzahl von an der Kontaktträgerfläche in der Breitenrichtung (B) nebeneinander angeordneten Kontaktstellen aufweisen kann, die beim Einstecken in elektrischen Kontakt mit einem jeweils zugeordneten Kontaktelement kommen. Die Breitenrichtung verläuft dabei quer, insbesondere senkrecht, zu der Einsteckrichtung und der Anpressrichtung. Vorzugsweise stehen die Kontaktelemente als Kontaktfedern nebeneinander ausgehend von einem Federträger des Steckteils in Richtung auf das Gegensteckteil vor, wobei die Kontaktstellen als Kontaktpads nebeneinander in entsprechenden Abständen in die Kontaktträgerfläche eingebracht sind.

Eine besonders kompakte Ausgestaltung des Stecksystems ist dadurch möglich, dass das Gegensteckteil ein Plattenelement wie etwa eine Platine (printed circuit board, PCB) mit zwei entgegengerichteten Kontaktträgerflächen aufweist und/oder dass das Steckteil mindestens ein Kontaktelementpaar aus zwei einander in der Anpressrichtung (H) gegenüberliegend angeordneten Kontaktelementen aufweist, zwischen die das Plattenelement einführbar ist. Mit anderen Worten ist sowohl die obere als auch die untere Begrenzungsfläche der Platine zumindest abschnittsweise als Kontaktträgerfläche mit Kontaktstellen zum Kontaktieren von Kontaktelementen eingerichtet, wobei sowohl die obere als auch die untere Begrenzungsfläche der Platine zahlreiche in der Breitenrichtung B nebeneinander angeordnete Kontaktstellen tragen kann. Die einander gegenüberliegenden Kontaktelemente des Kontaktelementpaars können im Wesentlichen symmetrisch bzgl. der Platinenebene angeordnet sein, was den Aufbau und die Kontaktierung vereinfacht.

Im Hinblick auf eine verschleißarme Kontaktierung hat es sich als zweckmäßig erwiesen, dass ein Abstand A zwischen den Kontaktelementen des Kontaktelementpaars im Wesentlichen der Dicke des Plattenelements entspricht. Im Verlauf des Steckvorgangs gelangt dann das Plattenelement zunächst ohne Anpressdruck, aber in der Anpressrichtung im Wesentlichen spielfrei, in den Zwischenraum zwischen den Kontaktelementen der Kontaktelementpaare, bis die Kontaktelemente den jeweils zugeordneten Kontaktstellen an den beiden Platinenseiten gegenüberliegen. Erst dann erfolgt das Andrücken an die Kontaktstellen in der Anpressrichtung dadurch, dass das Plattenelement zusammen mit den Kontaktelementen der Kontaktelementpaare relativ zu zwei Gegendruckflächen verschoben wird, bis die Kontaktelemente durch die Gegendruckflächen in der Anpressrichtung beidseitig in Richtung auf das Plattenelement gedrückt werden. Dieser symmetrische Aufbau führt zu einem symmetrischen Anpressdruck auf die beiden entgegengerichteten Kontaktträgerflächen des Plattenelements und damit zu einer besonders gleichmäßigen und stabilen Kontaktierung.

Im Hinblick auf eine noch höhere Kontaktdichte des Stecksystems ist es vorteilhaft, dass das Gegensteckteil zwei, drei oder mehr, insbesondere acht sich jeweils in der Einsteckrichtung (S) erstreckende Plattenelemente wie etwa Platinen aufweist, wobei vorzugsweise jeweils beide Platinenhauptflächen zumindest abschnittsweise als Kontaktträgerflächen ausgebildet sind. Die einzelnen Plattenelemente sind dabei vorzugsweise in der Anpressrichtung übereinander angeordnet. Die Plattenelemente sind dann im Wesentlichen ohne Anpressdruck jeweils zwischen Kontaktelementpaarreihen einführbar, und anschließend sind die Kontaktelemente jeweils mittels Paaren von einander gegenüberliegenden Gegendruckflächen an die zugeordneten Kontaktstellen andrückbar.

Im Falle mehrerer Plattenelemente ist es vorteilhaft, dass zumindest zwei Plattenelemente und/oder Gegendruckflächen in der Einsteckrichtung zueinander versetzt sind, so dass im Verlauf des Einsteckvorgangs nicht alle Kontaktelemente gleichzeitig in Kontakt mit einer Gegendruckfläche kommen und dadurch zusammengepresst werden. Ansonsten wäre nämlich beim Einstecken an einer bestimmten Stelle eine besonders hohe Einsteckkraft erforderlich. Wenn dagegen die Gegendruckflächen bspw. in alternierender Weise an unterschiedlichen Positionen beginnen, müssen die zum Zusammendrücken der Kontaktelemente erforderlichen Kräfte an zwei (oder mehr) Stellen in Einsteckrichtung aufgebracht werden, so dass die erforderliche Maximalkraft gesenkt wird.

Der erste Kraftpeak kann höher eingerichtet sein als die folgenden Kraftpeaks, wobei bis zum Ende durchgesteckt wird. Hierdurch wird sichergestellt, dass vollständige gesteckt ist.

Ein besonders gut und stabil geführter Steckvorgang ist dann möglich, wenn die Plattenelemente jeweils verschieblich und vorzugsweise in der Anpressrichtung im Wesentlichen mittig zwischen zwei Gegendruckflächen des Gegensteckteils angeordnet sind. Die erste Gegendruckfläche ist zum Andrücken von Kontaktelementen an die erste Kontaktträgerfläche des Plattenelements vorgesehen, und die zweite Gegendruckfläche ist zum Andrücken der jeweils gegenüberliegenden Kontaktelemente an die entgegengerichtete Kontaktträgerfläche des Plattenelements vorgesehen.

Die Herstellung eines erfindungsgemäßen Stecksystems kann dadurch vereinfacht werden, dass die Plattenelemente jeweils Zwischenräume eines die Gegendruckflächen aufweisenden Lamellenkörpers durchlaufen, wobei vorzugsweise die Lamellen des Lamellenkörpers dem Steckteil zugewandte und/oder schräg bzgl. der Einsteckrichtung verlaufende Anlaufschrägen aufweisen können. Die Anlaufschrägen können allmählich in die parallel zur Einsteckrichtung verlaufenden Gegendruckflächen übergehen. Der Lamellenkörper kann einstückig gebildet sein und eine Vielzahl von jeweils zwei Gegendruckflächen aufweisende Lamellen tragen. Alternativ sind die Lamellen des Lamellenkörpers jeweils separat an einem Gehäuse des Gegensteckteils befestigt. Wichtig ist, dass die einzelnen Platinen durch die Zwischenräume zwischen den Lamellen hindurch vorragen, so dass die Kontaktelemente und die Platinen bereits relativ zueinander korrekt positioniert sind, wenn die Kontaktelemente in die Zwischenräume zwischen den Lamellen einlaufen.

Vorzugsweise weist das Steckteil zumindest eine Anschlagsfläche auf, an der eine Frontfläche des zumindest einen Plattenelements beim Einstecken anschlägt und von der das Plattenelement in die Einsteckrichtung geschoben wird.

Ein verschleißarmer, einen guten Kontakt ermöglichender Kontaktierungsvorgang kann dadurch erreicht werden, dass das Steckteil von einer Zwischenstellung, in der die Kontaktelemente den ihnen zugeordneten Kontaktstellen jeweils bereits korrekt positioniert, aber im Wesentlichen andruckfrei, gegenüberliegen, in die Endstellung verschieblich ist, in der die Kontaktelemente zwischen jeweils einem Plattenelement und einer Gegendruckfläche eingeklemmt und dadurch an die zugehörige Kontaktstelle gedrückt sind.

Die Anschlagsfläche des Steckteils ist vorzugsweise derart angeordnet, dass die Frontfläche des Plattenelements an ihr anschlägt, wenn die Kontaktelemente den Kontaktstellen korrekt positioniert gegenüberliegen. Ab diesem Punkt wird das Plattenelement in der Steckrichtung relativ zu den Gegendruckflächen vorgeschoben.

Um eine Beweglichkeit der Kontaktträgerflächen bzw. der Plattenelemente in der Einsteckrichtung zu ermöglichen, sind die Plattenelemente vorzugsweise in in der Einsteckrichtung verlaufenden Führungsschlitzen verschieblich geführt.

Vorzugsweise ist jeder Kontaktträgerfläche bzw. jedem Plattenelement zumindest ein Vorspannelement wie etwa ein Federelement zugeordnet, gegen dessen Vorspannung das Plattenelement in der Einsteckrichtung verschiebbar ist. Vor dem Einstecken des Steckteils werden die Plattenelemente von den Vorspannelementen in Richtung auf das Steckteil gedrängt, um sicherzustellen, dass sich Plattenelemente beim Einstecken in einer interface-seitigen Lage befinden. Die erforderliche Einsteckkraft kann durch die Federkraft der Vorspannelemente eingestellt werden. An dem Gegensteckteil kann ein Anschlag (bspw. ein Absatz des Lamellenkörpers) vorgesehen sein, an dem das Steckteil bei Erreichen der Endstellung anschlägt. Die Federelemente können jeweils als Blattfedern hinter den in Führungen geführten Plattenelementen vorgesehen sein.

Im Hinblick auf einen strukturell und konstruktiv einfachen Aufbau des Gegensteckteils hat es sich als zweckmäßig erwiesen, einen in der Einsteckrichtung hinter den Plattenelementen angeordneten und eine Mehrzahl von Federelementen aufweisenden Blattfederkamm vorzusehen, wobei jedem Plattenelement zumindest eine Blattfeder des Blattfederkamms zugeordnet ist, die das jeweilige Plattenelement in Richtung auf das Steckteil drängt. Vorzugsweise sind zwei Blattfederkämme mit jeweils einer Blattfeder pro Plattenelement vorgesehen.

Die Vorspannelemente, die Plattenelemente mit den Kontaktträgerflächen und/oder die vorzugsweise als Lamellen ausgebildeten Gegendruckflächen können in einem gemeinsamen Gehäuse des Gegensteckteils aufgenommen sein, in dem die Plattenelemente schichtweise in der Anpressrichtung übereinander angeordnet sind. Alternativ oder zusätzlich kann eine den Plattenelementen entsprechende Anzahl von Kontaktelementträgern in einem gemeinsamen Gehäuse des Steckteils aufgenommen sein, in dem die Kontaktelementträger schichtweise in der Anpressrichtung übereinander angeordnet sind. Von einer Frontseite jedes Kontaktelementträgers stehen vorzugsweise die als Kontaktfedern ausgebildeten Kontaktelemente nebeneinander vor. Dabei sind vorzugsweise zwei in der Anpressrichtung einander gegenüberliegende Reihen von Kontaktelementen vorgesehen, wobei zwischen die einzelnen Kontaktelementpaare dieser beiden Reihen jeweils ein Plattenelement einführbar ist.

In der nun folgenden Beschreibung wird die Erfindung unter Bezugnahme auf die beigefügten Zeichnungen beschrieben, in denen eine besonders bevorzugte beispielhafte Ausführungsform der Erfindung dargestellt ist. Es zeigen:
- Fig. 1a bis 1d: vier Schritte im Verlauf eines Einsteckvorgangs, bei dem ein aus einem Steckteil und einem Gegensteckteil bestehendes erfindungsgemäßes Stecksystem verkuppelt wird, in einer schematischen Schnittansicht,
- Fig. 2: ein Kontaktelementträger des Steckteils des erfindungsgemäßen Stecksystems in einer perspektivischen Ansicht,
- Fig. 3: das Steckteil des erfindungsgemäßen Stecksystems in einer der Erläuterung dienenden Ansicht,
- Fig. 4a bis 4d: verschiedene (Teil-)Ansichten des Gegensteckteils des erfindungsgemäßen Stecksystems,
- Fig. 5: das hintere Ende eines Plattenelements des Gegensteckteils in einer Draufsicht, und
- Fig. 6a bis 6d: vier Schritte im Verlauf eines Einsteckvorgangs, bei dem ein aus einem Steckteil und einem Gegensteckteil bestehendes herkömmliches Stecksystem verkuppelt wird.

Im Folgenden wird die vorliegende Erfindung anhand eines besonders vorteilhaft ausgestalteten Stecksystems erklärt:
Das in Fig. 1 dargestellte Stecksystem 100 besteht prinzipiell aus einem Steckteil 10 und einem Gegensteckteil 20. Das Steckteil ist im Detail in den Figuren 2 und 3 dargestellt und das Gegensteckteil ist im Detail in den Figuren 4a bis 4d dargestellt.

In einem Gehäuse 65 des Steckteils 10, welches an zwei Seiten offen ist, sind mehrere Kontaktelementträger 60 ortsfest gehalten (siehe Figuren 2 und 3). Auf einer Seite des Kontaktelementträgers 60 werden Kabel auf die Leiterbahnen einer Leiterplatte aufgelötet, welche auf der sog. "Kabelseite" aus dem Gehäuse 65 austreten. Sie dienen zur weiteren Signalübertragung auf andere Bauteile, die für die vorliegende Erfindung keine Bedeutung haben.

An der zweiten offenen Seite des Gehäuses 65, der sog. "Interface-Seite", die beim Einsteckvorgang in der Einsteckrichtung S vorläuft bzw. dem Gegensteckteil zugewandt ist, sind auf dem Kontaktelementträger 60 sowohl an der Oberseite als auch an der Unterseite Kontaktelemente 30 in Form von Kontaktfedern aufgebracht, die in der Einsteckrichtung S von dem Kontaktelementträger 60 vorstehen. Zwei einander gegenüberliegende Kontaktelemente 38, 39 werden im Folgenden als Kontaktelementpaar bezeichnet. Diese sind idealerweise direkt auf die Leiterbahnen des Kontaktelementträgers 60 aufgelötet. Zwischen den oberen und den unteren Kontaktelementen 38, 39 der Kontaktelementpaare ist ein Freiraum gebildet mit einem Abstand A, der mindestens so groß ist, dass die dickste, für ein Eintauchen des Gegensteckteils 20 vorgesehene Platine 40 als Kontaktpartner zwischen diese Kontaktelemente 38, 39 im Wesentlichen reibungsfrei eintauchen kann.

Die Kontaktelemente 38, 39 der Kontaktelementpaare liegen einander zumindest teilweise in einer Anpressrichtung H gegenüber, die senkrecht zu der Einsteckrichtung S verläuft. An der Interface-Seite des Kontaktelementträgers 60 sind in einer Breitenrichtung B, die senkrecht zu der Einsteckrichtung S und der Anpressrichtung H verläuft, zahlreiche Kontaktelementpaare (hier beispielhaft 34 Stück) nebeneinander angeordnet. Ein Kontaktelementträger ist also zur Übertragung von 68 Signalen eingerichtet, wobei in dem Gehäuse 65 in der Anpressrichtung H acht Kontaktelementträger 60 übereinander aufgenommen sind. Je nach Bedarf an Signalpfaden können mehr oder weniger Kontaktelemente pro Kontaktelementträger 60 oder mehr oder weniger als acht Kontaktelementträger 60 im Gehäuse 65 vorgesehen sein.

In den Figuren 1a bis 1d ist besonders gut erkennbar, dass die Kontaktelemente 30 jeweils einen an dem Kontaktelementträger 60 befestigten und im Wesentlichen in der Steckrichtung S von dem Kontaktelementträger vorstehenden ersten Blattfederteil 32 mit einem ersten Anlagebereich zum elektrischen Kontaktieren einer Kontaktstelle 44 des Gegensteckteils 20 aufweisen. Das Kontaktelement 30 ist zurückgebogen und weist einen von dem vorderen Ende des ersten Blattfederteils 32 im Wesentlichen entgegen der Einsteckrichtung S zurücklaufenden zweiten Blattfederteil 34 mit einem zweiten Anlagebereich zur Anlage an einer Gegendruckfläche 52 des Gegensteckteils 20 in der Endstellung II auf. Damit sind die Kontaktelemente 30 in der Anpressrichtung H elastisch komprimierbar eingerichtet. Wenn sie in dem Zwischenraum zwischen den Gegendruckflächen 52 und der Platine 40 aufgenommen sind, der etwas schmaler ist als die Abmessung des Kontaktelements 30 in der Anpressrichtung (zwischen den beiden Anlagebereichen gemessen), werden sie elastisch komprimiert, so dass jeweils eine Druckkraft zwischen der ersten Anlagefläche des Kontaktelements 30 und der zugeordneten Kontaktstelle 44 der Platine 40 wirkt.

An einer Stirnseite des Gehäuses 65 (interfaceseitig) erkennt man diagonal angeordnet zwei Vertiefungen 66. Diese nehmen am Beginn des Steckvorganges passende Gegenstücke (Zapfen 49) des Gegensteckteils 20 auf, um eine adäquate Vorzentrierung aller am Steckvorgang beteiligten Bauteile zu gewährleisten.

Im Folgenden wird das in den Figuren 4a bis 4d dargestellte Gegensteckteil 20 beschrieben. Figur 4a zeigt verschiedene Bestandteile des Gegensteckteils 20 in einer Explosionsdarstellung, Figur 4b zeigt das fertig montierte Gegensteckteil 20 in einer perspektivischen Ansicht, Figur 4c zeigt das Gegensteckteil 20 von schräg hinten und Figur 4d zeigt einen Teilbereich des Gegensteckteils 20 in einer Schnittansicht.

In einem Gehäuse 45, welches ebenfalls an zwei Seiten offen ist, sind seitlich einander gegenüberliegende Führungsschlitze 46 zu finden. Anzahl und genaue Ausführung der Führungsschlitze 46 sind für die weiteren Betrachtungen unerheblich. In diese Führungsschlitze 46 werden Plattenelemente in Form von Platinen 40 eingeschoben, deren obere und deren untere Hauptflächen interfaceseitig (diejenige Seite, die zum Verkuppeln mit dem Steckteil 10 vorgesehen und dem Steckteil 10 beim Einstecken zugewandt ist) als entgegengerichtete Kontaktträgerflächen 42, 43 ausgebildet sind. Die Kontaktträgerflächen 42, 43 weisen jeweils eine Mehrzahl in der Breitenrichtung nebeneinander angeordneter Kontaktstellen 44 auf, die zum elektrischen Kontaktieren der Kontaktelemente 30 vorgesehen sind.

Auf der vom Steckteil 10 abgewandten Kabelseite des Gehäuses 45 werden, wie oben schon für das Gehäuse 65 des Steckteils 10 beschrieben, Kabel auf die Leiterbahnen der Platinen 40 gelötet, welche auf der Kabelseite des Gehäuses 45 aus diesem austreten. Ein Anschlag in den Führungsschlitzen 46 verhindert, dass die Platinen 40 auf der Interfaceseite zu weit aus dem Gehäuse 45 herausragen bzw. herausfallen können. Die Platinen 40 werden mittels Federelementen 70, die am kabelseitigen Ende hinter den Platinen 40 angeordnet sind, gegen diesen Anschlag gedrückt und sind in Richtung Kabelseite gegen die Vorspannung der Federelemente 70 verschiebbar in den Führungsschlitzen 46 aufgenommen. Dies ist für die weitere Funktion von entscheidender Bedeutung. Bei der hier dargestellten Ausführungsform handelt es sich bei den Federelementen 70 um gestanzte Blechfedern, welche einerseits mit einzeln federnden Fingern gegen die Platinen 40 drücken, und sich mit dem festen, nicht federnden Teil gegen die Seitenwand des Gehäuses 45 abstützen. Jeweils ein Stift 72 sichert jedes Federelement 70 gegen das Herausfallen und ermöglicht gleichzeitig ein Umlenken der Federkräfte gegen die Wand des Gehäuses 45. In der Anpressrichtung H übereinander angeordnete Federelemente 70 für die einzelnen Platinen 40 bilden jeweils einen Blattfederkamm 74, der in Fig. 4a besonders deutlich dargestellt ist. Ein kabelseitiges Ende einer Platine 40 mit dem die Platine in Richtung auf das Steckteil 10 vorspannenden Federelement 70 ist in Fig. 5 vergrößert dargestellt.

Die Ausgestaltung der Federelemente 70 ist hier beispielhaft. Jegliche andere Form, die die Platinen 40 gegen den Anschlag in den Führungsschlitzen 46 drückt, ist denkbar. Die Platinen 40 sind also in der Einsteckrichtung S beweglich gelagert, wobei sie sich im ungesteckten Zustand in einer interfaceseitigen Endlage befinden, in der sie in Richtung auf das einzusteckende Steckteil 10 vorragen.

Nun kommt ein weiteres wichtiges Bauteil ins Spiel, nämlich ein Lamellenkörper 50. Dieser ist derart gestaltet, dass er eine Mehrzahl an parallel verlaufenden Lamellen 51 aufweist. Im Querschnitt (siehe Fig. 4d) sind diese Lamellen 51 im Wesentlichen rechteckig, wobei jede Lamelle interfaceseitig oben und unten über eine kleine Schräge, die sog. Anlaufschräge 54, verfügt. Die Anlaufschrägen 54 gehen jeweils in die Gegendruckflächen 52 der Lamellen 51 über, durch die die Kontaktelemente 30 gegen die Kontaktstellen 44 gedrückt werden. Der Lamellenkörper 51 wird auf geeignete Art und Weise ortsfest in das Gehäuse 45 eingebaut (z.B. gepresst, geklebt oder direkt mit eingespritzt), so dass die Anlaufschrägen 54 in Richtung Interface gerichtet sind. Zur besseren Verteilung der Steckkräfte über den gesamten Steckvorgang kann es sich als besonders zweckdienlich erweisen, die Anlaufschrägen 54 in der Einsteckrichtung S gegeneinander zu versetzen (hier nicht dargestellt).

Die Platinen 40 sind derart in dem Gehäuse 45 aufgenommen, dass sie interfaceseitig im Wesentlichen mittig durch die Zwischenräume zwischen den Lamellen 51 hindurch ragen.

Auch das Gehäuse 45 weist Elemente zur Vorzentrierung auf, und zwar in Form von zwei Zapfen 49.

Im Folgenden wird unter Bezugnahme auf die Figuren 1a bis 1d der Einsteckvorgang beschrieben, bei dem das Steckteil 10 in der Einsteckrichtung S in das Gegensteckteil 20 eingesteckt wird. Im ersten Schritt werden die Vorzentrierelemente (Zapfen 49 und Vertiefungen 66) miteinander in Eingriff gebracht. Dies bewirkt, dass sich die Gehäuse 45, 65 von Steckteil und Gegensteckteil sowie die in ihnen verbauten Bauteile lagerichtig zueinander orientieren. Dies verhindert eine mögliche Beschädigung der empfindlichen Bauteile (Kontaktelemente, Kontaktstellen etc.) während des Steckvorgangs. Beim weiteren Zusammenschieben von Steckteil 10 und Gegensteckteil 20 gleiten interfaceseitige Geometrieelemente der Gehäuse derart ineinander, dass eine weitere umlaufende Zentrierung der beiden Steckpartner zueinander erfolgt.

Dabei tauchen die Platinen 40 in die Zwischenräume zwischen den Kontaktelementen 38, 39 der Kontaktelementpaare ein, die von den Kontaktelementträgern 60 des Steckteils vorstehen, jedoch ohne diese dabei zu berühren bzw. ohne daran entlangzuschleifen (siehe Fig. 1a).

Werden das Steckteil 10 und das Gegensteckteil weiter ineinander geschoben, so schlagen die Platinen 40 an Anschlagsflächen 62 des Kontaktelementträger 60 an, so dass ab diesem Zeitpunkt keine Relativbewegung von Kontaktelementen 30 und Platinen 40 in der Einsteckrichtung S mehr erfolgen kann. Das Stecksystem ist in der in Fig. 1b gezeigten Zwischenstellung angeordnet.

Zu diesem Zeitpunkt sind die Kontaktelemente 30 und die Kontaktstellen 44 (Landepads) an den Kontaktträgerflächen 42, 43 der Platinen 40 optimal zueinander ausgerichtet, jedoch berühren sie sich immer noch nicht. An dieser Stelle sei daran erinnert, dass die Platinen 40 federnd gelagert und in Richtung Kabelseite verschiebbar sind. Dies wird nun wichtig, da das Steckteil 10 und das Gegensteckteil 20 noch weiter ineinander geschoben werden, die Platinen 40 allerdings schon gegen die Anschlagsflächen 62 gedrückt werden.

Mit fortschreitendem Steckweg kommt nun der Lamellenkörper 50 zum Einsatz (siehe Fig. 1c). Die durch die Lamellen 51 gebildeten Gegendruckflächen 52 laufen mit ihren Anlaufschrägen 54 auf die Kontaktelemente 30, so dass diese in den Zwischenraum zwischen Platinen 30 und Lamellen 51 eingeführt und dabei gegen die bereits positionierten Kontaktstellen 44 der Platinen 40 gedrückt werden. Die Kontaktträgerflächen 42, 43 werden dabei also zusammen mit den korrekt positionierten Kontaktelementen 30 relativ zu den ortsfest am Gehäuse 45 gehaltenen Gegendruckflächen 52 bewegt. Der elektrische Kontakt ist schließlich hergestellt (siehe Fig. 1d).

Wie bereits erwähnt, können die Anlaufschrägen 54 in der Einsteckrichtung zueinander versetzt sein, um den Wert der maximalen Steckkraft zu reduzieren. Dies ist hier allerdings nicht dargestellt, da in dieser Ausführungsvariante nicht notwendig.

Je weiter das Steckteil 10 und das Gegensteckteil 20 ineinander geschoben werden, desto größer wird die Kontaktkraft in der senkrecht zur Einsteckrichtung S verlaufenden Anpressrichtung H zwischen den Kontaktfedern 30 und den Platinen 40. Die maximale Kontaktkraft wird am Ende der Anlaufschrägen 54 erreicht, welche dann in die im Wesentlichen parallel zur Einsteckrichtung S verlaufenden geraden Gegendruckflächen 52 übergehen, wodurch erreicht wird, dass die Kontaktkraft beim gewünschten Wert konstant bleibt. Das Steckteil 10 und das Gegensteckteil 20 werden so lange weiter ineinander geschoben (die Relativposition der Kontaktelemente 30 und der Kontaktstellen 44 an den Kontaktträgerflächen 42, 43 bleibt dabei unverändert), bis das Gehäuse 65 an dem Lamellenkörper 50 anschlägt. Der Steckvorgang ist abgeschlossen.

Beim Lösen der Steckverbindung läuft der oben beschrieben Vorgang in umgekehrter Reihenfolge ab.

Das erfindungsgemäße Stecksystem bietet insbesondere die folgenden Vorteile gegenüber den herkömmlichen Stecksystemen:
a) Optimiertes Verschleißverhalten, da die Kontaktelemente nicht über den gesamten Steckweg auf den Kontaktpads gleiten, sondern erst dann in Druckkontakt kommen, wenn zwischen Kontaktelement und Kontaktstelle keine Relativbewegung mehr stattfindet. Daher weniger Abrieb, einfacheres Stecken (keine der Steckrichtung entgegenwirkende Reibkraft von den Kontaktelementen auf den Kontaktpads), bessere Vorzentrierung, bevor der Kontakt hergestellt wird.
b) Aufgrund des optimierten Verschleißverhaltens können Schichtdicken (z.B. Goldbeschichtung) auf den Kontaktelementen und auf den Kontaktstellen reduziert werden, was zu einem Kostenvorteil führt.
c) Da die Kontaktkraft nicht von den Kontaktelementen selbst aufgebracht werden muss, sondern über die Abstützung im Gehäuse an den Gegendruckflächen generiert wird, können die Kontaktfedern einfacher, billiger und zuverlässiger ausgeführt werden. Ebenso kann die Packungsdichte (Anzahl der Kontakte pro Flächeneinheit) erhöht werden, da die Kontaktelemente kleiner ausgeführt werden können.
d) Die Dickentoleranzen der Platinen können besser ausgeglichen werden, da die Federkraft der Kontaktelemente "extern" generiert wird. Somit sinkt die Wahrscheinlichkeit, die Federn bei ungünstiger Toleranzlage zu zerstören, bzw. schlechten oder gar keinen Kontakt zu haben.
e) Die Zuverlässigkeit der Kontakte wird erhöht, da die Kontaktelemente aktiv auf die Kontaktstellen gedrückt werden. Dies ist insbesondere von Vorteil, wenn das Stecksystem mechanischen Belastungen wie etwa Vibrationen ausgesetzt ist. f) Aufgrund der beschriebenen Vorteile ist das Stecksystem skalierbar und auf den jeweiligen Anwendungsfall optimal anpassbar.

Das erfindungsgemäße Stecksystem ist nicht auf die in den Figuren dargestellte Ausführungsform beschränkt. Insbesondere weist das Stecksystem nicht notwendigerweise eine Vielzahl von Kontaktelementen und Kontaktstellen auf, sondern kann auch nur einen einzigen Kontaktpfad bereitstellen. Die die Platinen symmetrisch belastenden, einander gegenüberliegenden Kontaktelemente in Form von Kontaktelementpaaren, die beide Hauptflächen der Platine kontaktieren, bieten aber besondere Stabilitäts- und Kompaktheitsvorteile. Das erfindungsgemäße Stecksystem jedoch aufgrund der exakt definierbaren Steckkräfte ohne Verschleißgefahr besonders gut zur Übertragung einer Vielzahl von Signalen eingerichtet und weist deshalb vorzugsweise mehr als 50, insbesondere mehr als 100 Kontaktelemente und zugeordnete Kontaktstellen auf.

Bei einer alternativen Ausführungsform liegen die Kontaktelemente nach dem Zusammenstecken von Steckteil und Gegensteckteil in der Einsteckrichtung S noch nicht unter Druck an den Kontaktstellen an, sondern werden erst durch eine weitere Betätigung (bspw. Ausüben von Druck auf den Kontaktelementträger, Verstellen des Lamellenkörpers, Betätigung eines zusätzlichen Teils etc.) in die Endposition gebracht, in der sie unter Druck an den Kontaktstellen anliegen.

Alternativ sind die Kontaktelemente vor dem Einsteckvorgang auseinandergespannt und werden erst nach dem Stecken mittels diverser Teile entspannt und kontaktieren die Platine dann unter Druck. Es sind auch Doppelplatinen vorstellbar, die nach dem Einstecken zusammengespannt werden.

Alternativ oder zusätzlich können auch die Kontaktelemente bzw. der die Kontaktelemente tragende Kontaktelementträger beweglich (bspw. schwimmend gelagert) sein.

Es ist nicht notwendigerweise ein Kontaktelementträger vorhanden. Die Kontaktelemente können bspw. (analog zu den Kontaktstellen) auch unmittelbar auf Plattenelementen wie etwa Platinen aufgebracht sein, bspw. durch Löten. Auch die Platinen des Steckteils können in der Einsteckrichtung beweglich am Steckteil gehalten sein.

## Patentansprüche

1. Stecksystem (100) mit einem Steckteil (10) mit mindestens einem Kontaktelement (30) und einem Gegensteckteil (20) mit mindestens einer Kontaktstelle (44) an einer etwa parallel zu einer Einsteckrichtung (S) verlaufenden Kontaktträgerfläche (42), wobei das Steckteil (10) in der Einsteckrichtung (S) in das Gegensteckteil (20) steckbar ist und das mindestens eine Kontaktelement (30) in einer Endstellung (II) in elektrischem Kontakt mit der Kontaktstelle (44) steht, wobei das Gegensteckteil eine der Kontaktträgerfläche (42) zumindest abschnittsweise in einer quer zu der Einsteckrichtung verlaufenden Anpressrichtung (H) gegenüberliegende Gegendruckfläche (52) aufweist, **dadurch gekennzeichnet, dass** die Kontaktträgerfläche (42) in der Einsteckrichtung (S) relativ zu der Gegendruckfläche (52) beweglich an dem Gegensteckteil (20) gehalten ist.

2. Stecksystem nach Anspruch 1, **dadurch gekennzeichnet, dass** die Kontaktträgerfläche (42) beim Einstecken des Steckteils (10) zusammen mit dem bevorzugt an der Kontaktstelle (44) im Wesentlichen druckfrei anliegenden oder ihr spielfrei gegenüberliegenden Kontaktelement (30) in der Einsteckrichtung (S) verschieblich ist, bis das Kontaktelement (30) in einen Zwischenraum zwischen der Gegendruckfläche (52) und der Kontaktträgerfläche (42) eingebracht und dadurch in der Endstellung (II) an die Kontaktstelle (44) angedrückt wird.

3. Stecksystem nach Anspruch 1 oder 2, **dadurch gekennzeichnet, dass** das mindestens eine Kontaktelement (30) flexibel und bevorzugt als elastisch komprimierbares Blattfederelement ausgebildet ist.

4. Stecksystem nach Anspruch 3, **dadurch gekennzeichnet, dass** die Abmessung des Kontaktelements (30) im entspannten Zustand in der Anpressrichtung (H) größer ist als der Abstand zwischen der Kontaktträgerfläche und der dieser gegenüberliegenden Gegendruckfläche, so dass das Blattfederelement dazwischen einklemmbar ist.

5. Stecksystem nach Anspruch 3 oder 4, **dadurch gekennzeichnet, dass** die Blattfederelemente (30) jeweils einen in der Einsteckrichtung (S) freitragend vorragenden ersten Blattfederteil (32) mit einem ersten Anlagebereich zur Anlage an der Kontaktstelle (44) und einen von einem vorderen Ende des ersten Blattfederteils (30) rückgebogenen zweiten Blattfederteil (34) mit einem zweiten Anlagebereich zur Anlage an der Gegendruckfläche (52) in der Endstellung (II) aufweisen.

6. Stecksystem nach einem der vorhergehenden Ansprüche, **dadurch gekennzeichnet, dass** das Steckteil (10) eine Mehrzahl wie etwa 5, 10, 30 oder mehr von in einer Breitenrichtung (B) nebeneinander angeordneten Kontaktelementen (30) aufweist, und/oder das Gegensteckteil (20) eine Mehrzahl von an der Kontaktträgerfläche (42) in der Breitenrichtung (B) nebeneinander angeordneten Kontaktstellen (44) aufweist, die beim Einstecken in elektrischen Kontakt mit einem jeweils zugeordneten Kontaktelement (30) kommen.

7. Stecksystem nach einem der vorhergehenden Ansprüche, **dadurch gekennzeichnet, dass** das Gegensteckteil (20) mindestens ein Plattenelement (40) wie etwa eine Platine mit zwei entgegengerichteten Kontaktträgerflächen (42, 43) aufweist, und/oder das Steckteil (10) mindestens ein Kontaktelementpaar aus zwei einander in der Anpressrichtung (H) gegenüberliegend angeordneten Kontaktelementen (38, 39) aufweist, zwischen die das Plattenelement (40) beim Einstecken einführbar ist.

8. Stecksystem nach Anspruch 7, **dadurch gekennzeichnet, dass** ein Abstand (A) zwischen den Kontaktelementen (38, 39) des Kontaktelementpaars im Wesentlichen der Dicke des Plattenelements (40) entspricht.

9. Stecksystem nach Anspruch 7 oder 8, **dadurch gekennzeichnet, dass** das Gegensteckteil (20) zwei, drei oder mehr, insbesondere acht, sich jeweils in der Einsteckrichtung (S) erstreckende Plattenelemente (40) mit vorzugsweise jeweils zwei Kontaktträgerflächen (42, 43) aufweist, die jeweils zwischen Kontaktelementpaare (38, 39) einführbar sind, bis jedes Kontaktelement (30) eine ihm jeweils zugeordnete Kontaktstelle (44) elektrisch kontaktiert.

10. Stecksystem nach einem der Ansprüche 7 bis 9, **dadurch gekennzeichnet, dass** das mindestens eine Plattenelement (40) verschieblich zwischen zwei Gegendruckflächen (52) des Gegensteckteils (20) angeordnet ist, die zum Drücken der einander gegenüberliegenden Kontaktelemente (38, 39) der Kontaktelementpaare des Steckteils an die Kontaktträgerflächen (42, 43) des Plattenelements (40) vorgesehen sind.

11. Stecksystem nach Anspruch 10, **dadurch gekennzeichnet, dass** die Plattenelemente (40) jeweils Zwischenräume eines die Gegendruckflächen (52) aufweisenden Lamellenkörpers (50) durchlaufen, wobei die Lamellen des Lamellenkörpers (50) vorzugsweise dem Steckteil zugewandte und/oder schräg bzgl. der Einsteckrichtung (S) verlaufende Anlaufschrägen (54) aufweisen.

12. Stecksystem nach einem Ansprüche 7 bis 11, **dadurch gekennzeichnet, dass** das Steckteil zumindest eine Anschlagsfläche (62) aufweist, an der eine Frontfläche des zumindest einen Plattenelements (40) beim Einstecken anschlägt, wobei das Plattenelement (40) beim Einstecken von der Anschlagsfläche (62) in die Einsteckrichtung (S) geschoben wird.

13. Stecksystem nach einem der Ansprüche 7 bis 12, **dadurch gekennzeichnet, dass** das Steckteil (10) von einer Zwischenstellung (I), in der die Kontaktelemente (30) den ihnen zugeordneten Kontaktstellen (44) jeweils bereits korrekt positioniert, aber im Wesentlichen andruckfrei, gegenüberliegen, in die Endstellung (II) verschieblich ist, in der die Kontaktelemente (30) zwischen jeweils einem Plattenelement (40) und einer Gegendruckfläche (52) eingeklemmt und dadurch an die zugehörige Kontaktstelle (44) gedrückt sind.

14. Stecksystem nach einem der vorhergehenden Ansprüche, **dadurch gekennzeichnet, dass** jeder Köntaktträgerfläche (42, 43), insbesondere jedem Plattenelement (40), zumindest ein Vorspannelement wie etwa ein Federelement (70) zugeordnet ist, gegen dessen Vorspannung die Kontaktträgerfläche (42, 43) in der Einsteckrichtung (S) verschiebbar ist.

15. Stecksystem nach Anspruch 14, **gekennzeichnet durch** einen in der Einsteckrichtung hinter den Plattenelementen angeordneten und eine Mehrzahl der Federelemente (70) aufweisenden Blattfederkamm (74).

## Claims

1. Plug system (100) comprising a plug part (10) with at least one contact element (30) and a mating plug part (20) with at least one contact point (44) on a contact carrier surface (42) running approximately parallel to a plugging direction (S), wherein the plug part (10) can be plugged into the mating plug part (20) in the plugging direction (S) and in an end position (II) the at least one contact element (30) is in electrical contact with the contact point (44), the mating plug part having a counterpressure surface (52) arranged, at least in portions, opposite the contact carrier surface (42) in a pressing direction (H) oriented transversely to the plugging direction, **characterised in that** the contact carrier surface (42) is held on the mating plug part (20) so as to be moveable in the plugging direction (S) relative to the counterpressure surface (52).

2. Plug system according to claim 1, **characterised in that**, when the plug part (10) is plugged in, the contact carrier surface (42), together with the contact element (30) preferably resting substantially without pressure against, or arranged opposite the contact point (44), without play, can be displaced in the plugging direction (S) until the contact element (30) is introduced into an intermediate space between the counterpressure surface (52) and the contact carrier surface (42) and as a result is pressed against the contact point (44) in the end position (II).

3. Plug system according to claim 1 or 2, **characterised in that** the at least one contact element (30) is flexible, and preferably in the form of an elastically compressible leaf spring element.

4. Plug system according to claim 3, **characterised in that** the dimension of the contact element (30) in the pressing direction (H) is greater, in the relaxed state, than the distance between the contact carrier surface and the counterpressure surface opposite this, so that the leaf spring element can be clamped between these.

5. Plug system according to claim 3 or 4, **characterised in that** the leaf spring elements (30) in each case have a self-supporting first leaf spring part (32) projecting in the plugging direction (S) with a first contact region intended to rest against the contact point (44) and a second leaf spring part (34) bent back from a front end of the first leaf spring part (30) with a second contact region intended to rest against the counterpressure surface (52) in the end position (II).

6. Plug system according to one of the preceding claims, **characterised in that** the plug part (10) has a plurality, for example 5, 10, 30 or more, of contact elements (30) arranged next to one another in a breadthwise direction (B), and/or the mating plug part (20) has a plurality of contact points (44) arranged next to one another in the breadthwise direction (B) on the contact carrier surface (42) which, on plugging-in, in each case come into electrical contact with an associated contact element (30).

7. Plug system according to one of the preceding claims, **characterised in that** the mating plug part (20) comprises at least one circuit board element (40), for example a printed circuit board with two opposing contact carrier surfaces (42, 43), and/or the plug part (10) comprises at least one contact element pair consisting of two contact elements (38, 39) arranged opposite one another in the pressing direction (H), between which the circuit board element (40) can be introduced during the plugging operation.

8. Plug system according to claim 7, **characterised in that** a distance (A) between the contact elements (38, 39) of the contact element pairs substantially corresponds to the thickness of the circuit board elements (40).

9. Plug system according to claim 7 or 8, **characterised in that** the mating plug part (20) comprises two, three or more, in particular eight circuit board elements (40), in each case extending in the plugging direction (S), preferably in each case with two contact carrier surfaces (42, 43) which can in each case be inserted between contact element pairs (38, 39) until each contact element (30) makes electrical contact with an associated contact point (44).

10. Plug system according to one of the claims 7 to 9, **characterised in that** the at least one circuit board element (40) is arranged displaceably between two counterpressure surfaces (52) of the mating plug part (20) which are provided in order to press the opposing contact elements (38, 39) of the contact element pairs of the plug part against the contact carrier surfaces (42, 43) of the circuit board element (40).

11. Plug system according to claim 10, **characterised in that** the circuit board elements (40) in each case pass through intermediate spaces of a lamellar body (50) containing the counterpressure surfaces (52), wherein the lamellae of the lamellar body (50) preferably have ramp surfaces (54) facing the plug part and/or running obliquely to the plugging direction (S).

12. Plug system according to one of the claims 7 to 11, **characterised in that** the plug part has at least one limit-stop surface (62) against which a front surface of the at least one circuit board element (40) comes to bear during the plugging operation, wherein the circuit board element (40) is pushed in the plugging direction (S) by the limit-stop surface (62) during the plugging operation.

13. Plug system according to one of the claims 7 to 12, **characterised in that** the plug part (10) can be displaced from an intermediate position (I) in which the contact elements (30) are in each case already correctly positioned opposite the associated contact points (44), but substantially free of contact pressure, into the end position (II) in which the contact elements (30) are in each case clamped between a circuit board element (40) and a counterpressure surface (52) and as a result are pressed against the associated contact point (44).

14. Plug system according to one of the preceding claims, **characterised in that** each contact carrier surface (42, 43), in particular each circuit board element (40), is assigned at least one preloading element, for example a spring element (70), against the preload of which the contact carrier surface (42, 43) can be displaced in the plugging direction (S).

15. Plug system according to claim 14, **characterised by** a leaf spring comb (74) which is arranged behind the circuit board elements in the plugging direction and which has a plurality of spring elements (70).

## Revendications

1. Système d'enfichage (100) comportant une partie d'enfichage (10) pourvue d'au moins un élément de contact (30) et une partie d'enfichage antagoniste (20) pourvue d'un emplacement de contact (44) sur une surface de support de contact (42) qui s'étend approximativement parallèlement à une direction d'enfichage (S), la partie d'enfichage (10) pouvant être enfichée en direction d'enfichage (S) dans la partie d'enfichage antagoniste (20) et ledit au moins un élément de contact (30) étant en contact électrique avec l'emplacement de contact (44) dans une position finale (II),
dans lequel
la partie d'enfichage antagoniste comprend une surface de contre-pression (52) opposée à la surface de support de contact (42) au moins localement dans une direction de pressage (H) transversale à la direction d'enfichage,
**caractérisé en ce que**
la surface de support de contact (42) est retenue sur la partie d'enfichage antagoniste (20) de façon mobile par rapport à la surface de contre-pression (52) dans la direction d'enfichage (S).

2. Système d'enfichage selon la revendication 1, **caractérisé en ce que** lors de l'enfichage de la partie d'enfichage (10), la surface de support de contact (42) est mobile en translation dans la direction d'enfichage (S), conjointement avec l'élément de contact (30) s'appuyant de préférence sensiblement sans pression contre l'emplacement de contact (44) ou opposé à celui-ci sans jeu, jusqu'à ce que l'élément de contact (30) soit inséré dans un espace intermédiaire entre la surface de contre-pression (52) et la surface de support de contact (42) et soit ainsi pressé contre l'emplacement de contact (44) dans la position finale (II).

3. Système d'enfichage selon la revendication 1 ou 2, **caractérisé en ce que** ledit au moins un élément de contact (30) est réalisé de façon flexible et de préférence sous la forme d'un élément de ressort à lames élastiquement compressible.

4. Système d'enfichage selon la revendication 3, **caractérisé en ce que** la dimension de l'élément de contact (30) à l'état détendu dans la direction de pressage (H) est supérieure à la distance entre la surface de support de contact et la surface de contre-pression opposée à celle-ci, de sorte que l'élément de ressort à lames peut venir se coincer entre les deux.

5. Système d'enfichage selon la revendication 3 ou 4, **caractérisé en ce que** les éléments de ressort à lames (30) comprennent chacun une première partie de ressort à lames (32) saillant librement en porte-à-faux dans la direction d'enfichage (S) et pourvue d'une première zone d'appui pour venir en appui contre l'emplacement de contact (44), et une seconde partie de ressort à lames (34) repliée depuis une extrémité avant de la première partie de ressort à lames (30) et pourvue d'une seconde zone d'appui pour venir en appui contre la surface de contre-pression (52) dans la position finale (II).

6. Système d'enfichage selon l'une des revendications précédentes, **caractérisé en ce que** la partie d'enfichage (10) comprend une pluralité, par exemple 5, 10, 30 éléments de contact (30) ou plus agencés les uns à côté des autres dans une direction de largeur (B), et/ou la partie d'enfichage antagoniste (20) comprend une pluralité d'emplacements de contact (44) qui sont agencés les uns à côté des autres dans la direction de largeur (B) sur la surface de support de contact (42) et qui, lors de l'enfichage, viennent en contact électrique avec un élément de contact (30) respectif associé.

7. Système d'enfichage selon l'une des revendications précédentes, **caractérisé en ce que** la partie d'enfichage antagoniste (20) comprend au moins un élément de plaque (40), comme par exemple une platine pourvue de deux surfaces de support de contact (42, 43) orientées en sens opposé, et/ou **en ce que** la partie d'enfichage (10) comprend au moins une paire d'éléments de contact constituée de deux éléments de contact (38, 39) agencés à l'opposé l'un de l'autre dans la direction de pressage (H), entre lesquels l'élément de plaque (40) peut être inséré lors de l'enfichage.

8. Système d'enfichage selon la revendication 7, **caractérisé en ce que** une distance (A) entre les éléments de contact (38, 39) de la paire d'éléments de contact correspond sensiblement à l'épaisseur de l'élément de plaque (40).

9. Système d'enfichage selon la revendication 7 ou 8, **caractérisé en ce que** la partie d'enfichage antagoniste (20) comprend deux, trois ou plusieurs, en particulier huit éléments de plaque (40) s'étendant chacun en direction d'enfichage (S) et de préférence pourvus chacun de deux surfaces de support de contact (42, 43) qui sont susceptibles d'être insérées entre des paires d'éléments de contact (38, 39) jusqu'à ce que chaque élément de contact électrique (30) vienne en contact avec un emplacement de contact (44) respectif associé à celui-ci.

10. Système d'enfichage selon l'une des revendications 7 à 9, **caractérisé en ce que** ledit au moins un élément de plaque (40) est agencé de façon mobile en translation entre deux surfaces de contre-pression (52) de l'élément d'enfichage antagoniste (20), qui sont prévues pour pousser les éléments de contact (38, 39) opposés l'un à l'autre des paires d'éléments de contact de la partie d'enfichage contre les surfaces de support de contact (42, 43) de l'élément de plaque (40).

11. Système d'enfichage selon la revendication 10, **caractérisé en ce que** les éléments de plaque (40) traversent chacun des espaces intermédiaires d'un corps à lamelles (50) pourvu des surfaces de contre-pression (52), les lamelles du corps à lamelles (50) comprenant de préférence des pentes de montée (54) tournées vers la partie d'enfichage et/ou s'étendant en oblique par rapport à la direction d'enfichage (S).

12. Système d'enfichage selon l'une des revendications 7 à 11, **caractérisé en ce que** la partie d'enfichage présente au moins une surface de butée (62) contre laquelle vient en butée une surface frontale dudit au moins un élément de plaque (40) lors de l'enfichage, l'élément de plaque (40) étant poussé en direction d'enfichage (S) par la surface de butée (62), lors de l'enfichage.

13. Système d'enfichage selon l'une des revendications 7 à 12, **caractérisé en ce que** la partie d'enfichage (10) est mobile en translation depuis une position intermédiaire (I) dans laquelle les éléments de contact (30) sont opposés aux emplacements de contact (44) associés à ceux-ci, en étant déjà correctement positionnés, mais sensiblement sans pression, jusque dans la position finale (II) dans laquelle les éléments de contact (30) sont coincés entre un élément de plaque respectif (40) et une surface de contre-pression (52) et sont ainsi pressés contre l'emplacement de contact correspondant (44).

14. Système d'enfichage selon l'une des revendications précédentes, **caractérisé en ce qu'**au moins un élément de précontrainte, tel qu'un élément de ressort (70), est associé à chaque surface de support de contact (42, 43), en particulier à chaque élément de plaque (40), ayant une précontrainte à l'encontre de laquelle la surface de support de contact (42, 43) est mobile en translation dans la direction d'enfichage (S).

15. Système d'enfichage selon la revendication 14, **caractérisé par** un peigne de ressorts à lames (74) agencé derrière les éléments de plaque en direction d'enfichage et comprenant une pluralité d'éléments de ressort (70).
